# EUROPÄISCHE PATENTSCHRIFT

(11) **EP 0 605 455 B1**
(45) Veröffentlichungstag und Bekanntmachung des Hinweises auf die Patenterteilung: **24.05.1995**
(21) Anmeldenummer: 92918385.3
(22) Anmeldetag: 27.08.1992
(51) Int. Cl.: H01R 13/719

(54) **FILTER-STECKER**
FILTERING CONNECTOR
CONNECTEUR AVEC FILTRE

(30) Priorität: 27.09.1991 DE 9112098 U
(43) Veröffentlichungstag der Anmeldung: 13.07.1994
(73) Patentinhaber: SIEMENS AKTIENGESELLSCHAFT, 80333 München (DE)
(72) Erfinder: SMORAVEK, Miroslav, D-82229 Seefeld (DE)
(86) Internationale Anmeldenummer: DE9200717
(87) Internationale Veröffentlichungsnummer: WO9306639

(56) Entgegenhaltungen:
- EP-A- 0 124 264
- WO-A-91/06136

## Beschreibung

Die Erfindung betrifft einen Filter-Stecker mit einem aus Kunststoff bestehenden Stiftleistenkörper, der eine zu mindestens einer Seite hin offene Kammer aufweist, mit einer Anzahl von parallelen, in einem Raster angeordneten Steckerstiften, die von der Kammerrückseite her durch einen Boden in die Kammer eintreten und zur offenen Seite der Kammer austreten, und mit mindestens einem Filterelement, insbesondere einem Ferritkörper, das im Raster der Steckerstifte Bohrungen aufweist, auf die Steckerstifte gesteckt sind, und das durch mindestens ein an dem Stiftleistenkörper angeformtes Federelement aus Kunststoff spielfrei in Axialrichtung der Steckerstifte in der Kammer gehalten ist. Ein derartiger Filter-Stecker ist durch das DE-U-90 05 597 & WO 91/06 136 bekannt.

Bei derartigen Filter-Steckern dienen die auf die Steckerstifte gesteckten Ferritkörper zusammen mit Durchführungskondensatoren zur Auskopplung von elektromagnetischen Störungen. Um dabei die Ferritkörper, welche herstellungsbedingt relativ große Toleranzen aufweisen, lagerichtig und spielfrei zu positionieren und sicher zu befestigen, ist es bekannt und üblich, die Ferritkörper in den Stiftleistenkörper des Steckers einzukleben. Dies bedingt jedoch umständliche Fertigungsschritte, wobei insbesondere das Aushärten des Klebstoffes mit einem Zeitverlust in der Massenfertigung verbunden ist. Außerdem sind Klebeverbindungen bei manchen für Stiftleistenkörper eines Steckers Verwendung findenden Kunststoffen nicht möglich.

Durch das DE-U-89 12 173 ist ein Filter-Stecker mit rohrförmigen Ferritkörpern bekannt, die mittels einer Halteleiste aus Kunststoff gegen den Boden einer kammer gedrückt werden, wobei die Halteleiste im Raster der Steckerstifte angeformte Zapfen, auf die die Ferritkörper gesteckt werden, und der Kammerboden mit den Zapfen gegenüberliegenden kegelstumpfförmigen Ansätzen ausgebildet ist. Die Halteleiste ist als separates Einzelteil ausgebildet und mit seitlichen Rasthaken in Ausnehmungen des Stiftleistenkörpers an diesem befestigt.

Bei dem aus dem DE-U-90 05 597 bekannten Filter-Stecker sind an dem Kammerboden des Stiftleistenkörpers einstückig angeformte Federelemente vorgesehen, wobei der auf die Steckerstifte gesteckte, in die Kammer eingesetzte Ferritkern mittels eines an dem Leistenkörper eingerasteten Schirmgehäuses entgegen der Kraft der Federelemente in die Kammer gedrückt und dort festgehalten wird. Damit ist der Ferritkern erst nach dem Schließen der Kammer mit dem Schirmgehäuse durch ein zusätzliches Bauelement in der endgültigen Position fixiert.

Der Erfindung liegt nun die Aufgabe zugrunde, bei einem Filter-Stecker der eingangs genannten Art mit einer in den Stiftleistenkörper integrierten Filterelementebefestigung eine noch einfachere, gleichzeitig aber sichere und toleranzunempfindliche Montage eines Filterelementes zu ermöglichen.

Diese Aufgabe wird gemäß der Erfindung durch folgende Merkmale gelöst:
a) die Kammer ist mit mit Einlaufschrägen versehenen seitlichen Führungen für das Filterelement ausgebildet,
b) das Federelement ist an einer zum Kammerboden quer verlaufenden Seitenwand des Stiftleistenkörpers seitlich des Filterelementes angeordnet und umfaßt einen quer zur Einsteckrichtung des Filterelementes federnden Arm, der an seinen Enden etwa rechtwinklig in entgegengesetzter Richtung abgewinkelt ist,
c) das eine abgewinkelte Ende des Armes des Federelementes ist an der Seitenwand angeformt, und das freie abgewinkelte Ende des Armes ist mit einer in den Einführbereich des Filterelementes ragenden Rastnase ausgebildet, die bei in die Kammer eingeführtem und auf die Steckerstifte gestecktem Filterelement an diesem einrastet und so angeordnet und ausgebildet ist, daß sie das eingerastete Filterelement gegen den Kammerboden drückt.

Bei einem derartigen Filter-Stecker wird das Filterelement in die seitlichen Führungen der Kammer und auf die Steckerstifte gesteckt und mit leichtem Druck in der Kammer eingerastet.

Nach dem Einrasten der Rastnase des Federelementes an dem Filterelement ist dieses ohne weitere Maßnahmen und zusätzliche Mittel bereits positioniert und in seiner Position sicher fixiert. Die Einlaufschrägen, welche einen sich in Einsteckrichtung des Filterelementes verjüngenden Einführungskanal bilden, stellen eine Montageerleichterung dar und sind seitlich des Filterelementes liegend so angeordnet, daß sich das Filterelement bereits vor Betätigung des Federelementes in der richtigen Lage befindet. Ein erfindungsgemäßer Filter-Stecker ist mit einer in den Stiftleistenkörper einstückig integrierten Filterelementebefestigung versehen, so daß der Stiftleistenkörper und das Filterelement eine lediglich noch aus zwei Bauelementen bestehende, vorzufertigende Einheit bilden, welche komplett bestückt auf einer Unterlage, z. B. einer Leiterplatte, angeordnet werden kann. Die Anordnung des Federelementes seitlich des Filterelementes zwischen diesem und einer Seitenwand des Stiftleistenkörpers hat im Zusammenwirken mit der Ausbildung des Federelementes mit einem quer zur Einsteckrichtung des Filterelementes federnden Arm den Vorteil, daß trotz eingeschränkter Platzverhältnisse eine ausreichende Federlänge erreichbar ist. Ein weiterer Vorteil dieser Anordnung ist, daß das Federelement in der Belastungsrichtung momentfrei ist und eine gewisse Elastizität besitzt, die für die Abfangung von Stoßbelastungen von Bedeutung ist.

Bei Filter-Steckern ist in vielen Fällen das Filterelement als einstückiger, leistenförmiger Ferritkörper von länglicher Ausdehnung ausgebildet. Hierbei ist es im Hinblick auf die eingeschränkten Platzverhältnisse von Vorteil, wenn sich das Federelement zwischen dem Filterelement und der Seitenwand des Stiftleistenkörpers in Längsrichtung des Filterelementes erstreckt.

Eine ausreichende seitliche Führung für das Filterelement ergibt sich, wenn die seitlichen Führungen an zwei einander gegenüberliegenden Enden des Filterelementes angeordnet sind. Eine besonders einfache Ausführungsform läßt sich hierbei dadurch erreichen, daß die seitlichen Führungen von jeweils zwei Klammern gebildet sind, welche seitlich voneinander etwa der Breite des Filterelementes entsprechend beabstandet sind.

Insbesondere bei Filterelementen von länglicher Ausdehnung ist es hinsichtlich einer ausreichend sicheren Fixierung des Filterelementes von Vorteil, wenn zwei zueinander in bezug auf die Mitte der Länge des Filterelementes spiegelbildlich an der Seitenwand angeformte, symmetrisch an dem Filterelement einrastende Federelemente vorgesehen sind.

Sowohl im Hinblick auf die Federwirkung des Federelementes als auch wegen der eingeschränkten Platzverhältnisse ist es vorteilhaft, wenn das Federelement im Querschnitt etwa rechteckig ausgebildet und zum Kammerboden hochkant stehend angeordnet ist. Dabei ist es zweckmäßig, wenn auch die Rastnase des Federelementes hochkant stehend zwischen zwei Steckerstiften angeordnet ist. Es ergibt sich dann eine besonders platzsparende Anordnung der Filterelementebefestigung bei optimaler Wirkung des Federelementes.

Wenn bei einem erfindungsgemäßen Filterstecker die Einsteckrichtung in der Richtung des Filterelementes gewählt ist, die mit den kleinsten Toleanzen behaftet ist, so kann der für eine sichere Einrastung benötigte Federweg klein gehalten werden.

Um die Montagekraft, d. h. die Kraft beim Einstecken eines Filterelementes in die Kammer, möglichst klein halten zu können, ist es zweckmäßig, wenn die Rastnase an ihrer Stirnseite mit einer Schräge ausgebildet und der Winkel zwischen dieser Schräge und der Einsteckrichtung möglichst klein gewählt ist.

In zweckmäßiger Weise ist der Abstand zwischen der Seitenwand des Stiftleistenkörpers und dem Arm des Federelementes sowohl auf die nötige Auslenkung als auch auf die Biegefähigkeit des Armes abgestimmt. Damit ist einerseits eine für die Einrastung nötige Auslenkung gewährleistet und andererseits wird eine Überdehnung des Federelementes verhindert.

Weitere vorteilhafte Ausgestaltungen des Gegenstandes des Anspruchs 1 sind in den übrigen Unteransprüchen angegeben.

Die Erfindung wird im folgenden anhand eines in der Zeichnung dargestellten Ausführungsbeispieles näher beschrieben.

Dabei zeigen
Figur 1 eine Draufsicht auf einen ein Filterelement enthaltenden Teilbereich eines Filter-Steckers und
Figur 2 einen Schnitt II-II nach Figur 1.

Der Filter-Stecker besitzt einen aus Kunststoff bestehenden Stiftleistenkörper 1, der an seiner rechten Außenseite eine in Figur 2 zu einer Leiterplatte 2 sowie zur rechten Seite hin offene Kammer 3 aufweist. Diese Kammer ist von einem vorderen und einem hinteren Seitenteil 4 bzw. 5 sowie einer Seitenwand 6 des Stiftleistenkörpers 1 und einer weiteren Seitenwand gebildet, welche etwa in der Mitte der Höhe der Seitenwand 6 senkrecht an dieser abstehend angeformt ist und den Kammerboden 7 bildet. Außerdem weist der Filter-Stecker noch eine Anzahl paralleler, in einem Raster angeordnete Steckerstifte 8 auf, die die Seitenwand 6 durchdringen, dann parallel unter dem Kammerboden 7 verlaufen, etwa rechtwinklig abgebogen sind und von der Kammerrückseite her durch den Kammerboden in die Kammer 3 eintreten und zu der in Richtung auf die Leiterplatte 2 hin offenen Seite der Kammer austreten. Der Filter-Stecker ist ferner mit einem Filterelement 9 bestückt, welches als einstückiger, leistenförmiger Ferritkörper von länglicher Ausdehnung ausgebildet ist und im Raster der Steckerstifte 8 Bohrungen 10 aufweist, mit denen er auf die Steckerstifte gesteckt ist. Zur positionierung des Ferritkörpers 9 beim Einstecken in die Kammer 3 und auch zur Fixierung in der eingesteckten Position ist die Kammer mit mit Einlaufschrägen 11, 12 bzw. 13, 14 versehenen seitlichen Führungen 15 bzw. 16 ausgebildet, die an zwei einander gegenüberliegenden Enden des länglichen Ferritkörpers 9 angeordnet sind und von jeweils zwei die Ecken des Ferritkörpers umgreifenden Klammern 15a, 15b und 16a, 16b gebildet sind. Diese Klammern sind an der Innenseite der Seitenteile 4 und 5 des Stiftleistenkörpers 1 einander gegenüberliegend angeordnet, wobei jeweils zwei Klammern 15a, 15b und 16a, 16b seitlich etwa im Abstand der Breite B des Ferritkörpers voneinander beabstandet sind. Die Einlaufschrägen 11, 12 bzw. 13, 14 der Führungen 15, 16 bilden jeweils einen sich in Einsteckrichtung 17 des Ferritkörpers 9 verjüngenden Einführungskanal. Zur Fixierung des Ferritkörpers in der Kammer 3 sind hier zwei Federelemente 18 vorgesehen, welche sich seitlich des Ferritkörpers 9 zwischen diesem und der Seitenwand 6 in Längsrichtung des Ferritkörpers erstrecken und einstückig an der zum Kammerboden 7 senkrechten Seitenwand 6 angeformt, z. B. angespritzt sind. Die Federelemente 18 sind im wesentlichen von einem sich in seiner Längsrichtung parallel zur Seitenwand 6 erstreckenden Arm 19 gebildet, der an seinen Enden etwa rechtwinklig in entgegengesetzter Richtung abgewinkelt ist, wobei das eine abgewinkelte Ende 20 etwa in der Mitte der Länge des Ferritkörpers 9 an der Seitenwand 6 angeformt ist, so daß der Arm 19 quer zur Einsteckrichtung 17 des Ferritkörpers federn kann, während das freie abgewinkelte Ende 21 des Armes 19 mit einer in den Einführbereich des Ferritkörpers ragenden Rastnase 22 ausgebildet ist, die bei in die Kammer eingeführtem und auf die Steckerstifte 8 gestecktem Ferritkörper an diesem einrastet und so angeordnet und ausgebildet ist, daß sie den eingerasteten Ferritkörper 9 gegen den Kammerboden 7 drückt. Wie aus Figur 1 hervorgeht, sind die beiden Federelemente 18 in bezug auf die Mitte der Länge des Ferritkörpers spiegelbildlich an der Seitenwand 6 angeformt und rasten symmetrisch an dem Ferritkörper ein. Die Federelemente 18 sind im Querschnitt etwa rechteckig ausgebildet und zum Kammerboden 7 hochkant stehend angeordnet, wobei die Rastnase 22 der Federelemente hochkant stehend zwischen zwei Stekkerstiften 8 an dem Ferritkörper einrastet. Die Einsteckrichtung 17 ist in der Richtung des Ferritkörpers 9 gewählt, die mit den kleinsten Toleranzen behaftet ist, also in Richtung der Höhe H des Ferritkörpers. Die Rastnase 22 der Federelemente 18 ist an ihrer Stirnseite mit einer Schräge 23 ausgebildet, wobei der Winkel α1 zwischen dieser Schräge und der Einsteckrichtung 17 möglichst klein gewählt ist. Auch die Einrastkante der Rastnase 22 ist mit einer Schräge 24 ausgebildet, wobei der Freiwinkel α2 zwischen dieser Schräge und der Auflagefläche der Rastnase am Ferritkörper 9 so gewählt ist, daß der Freiwinkel gegen Ausrasten des Ferritkörpers selbsthemmend wirkt. Damit die Rastnase 22 überhaupt an dem Ferritkörper 9 einrasten kann, weist der Ferritkörper in Einsteckrichtung 17 in seiner Breite B eine sich über die gesamte Länge des Ferritkörpers erstreckende Abstufung 25 auf. Es genügt jedoch, wenn der Ferritkörper an denjenigen Stellen, an welchen eine Rastnase eines Federelementes einrastet, mit einer taschenförmigen Ausnehmung für die Rastnase ausgebildet ist. Der Abstand A zwischen der Seitenwand 6 des Stiftleistenkörpers 1 und dem hierzu parallel verlaufenden Arm 19 der Federelemente 18 ist sowohl auf die nötige Auslenkung als auch auf die Biegefähigkeit des Armes 19 abgestimmt. Das an der Seitenwand 6 des Stiftleistenkörpers angeformte Ende 20 des Armes 19 ist sowohl im Anschlußbereich an der Seitenwand 6 als auch im Anschlußbereich an dem Arm 19 mit Übergangsradien 26, 27, 28 ausgebildet.

Bei dem dargestellten Ausführungsbeispiel ist das Filterelement 9 länglich ausgebildet und mit zwei seitlich und sich längs des Filterelementes erstreckenden Federelementen 18 fixiert. Bei anderen Filterelementen, z. B. bei kleineren Filterelementen und/oder bei Filterelementen mit anderer Form kann eine ausreichende Fixierung des Filterelementes in Einsteckrichtung gegebenenfalls auch mit einem einzigen Federelement erreicht werden.

## Patentansprüche

1. Filter-Stecker mit einem aus Kunststoff bestehenden Stiftleistenkörper, der eine zu mindestens einer Seite hin offene Kammer aufweist, mit einer Anzahl von parallelen, in einem Raster angeordneten Steckerstiften, die von der Kammerrückseite her durch einen Boden in die Kammer eintreten und zur offenen Seite der Kammer austreten, und mit mindestens einem Filterelement, insbesondere einem Ferritkörper, das im Raster der Steckerstifte Bohrungen aufweist, auf die Steckerstifte gesteckt sind und das durch mindestens ein an dem Stiftleistenkörper angeformtes Federelement aus Kunststoff spielfrei in Axialrichtung der Steckerstifte in der Kammer gehalten ist, **gekennzeichnet durch** folgende Merkmale:
a) die Kammer (3) ist mit mit Einlaufschrägen (11 bis 14) versehenen seitlichen Führungen (15, 16) für das Filterelement (9) ausgebildet,
b) das Federelement (18) ist an einer zum Kammerboden (7) quer verlaufenden Seitenwand (6) des Stiftleistenkörpers (1) seitlich des Filterelementes (9) angeordnet und umfaßt einen quer zur Einsteckrichtung (17) des Filterelementes (9) federnden Arm (19), der an seinen Enden (20, 21) etwa rechtwinklig in entgegengesetzter Richtung abgewinkelt ist,
c) das eine abgewinkelte Ende (20) des Armes (19) des Federelementes (18) ist an der Seitenwand (6) angeformt,und das freie abgewinkelte Ende (21) des Armes (19) ist mit einer in den Einführbereich des Filterelementes (9) ragenden Rastnase (22) ausgebildet, die bei in die Kammer (3) eingeführtem und auf die Steckerstifte (8) gestecktem Filterelement (9) an diesem einrastet und so angeordnet und ausgebildet ist, daß sie das eingerastete Filterelement (9) gegen den Kammerboden (7) drückt.

2. Filter-Stecker nach Anspruch 1, **dadurch gekennzeichnet**, daß das Filterelement (9) als einstückiger, leistenförmiger Ferritkörper von länglicher Ausdehnung ausgebildet ist.

3. Filter-Stecker nach Anspruch 2, **dadurch gekennzeichnet**, daß sich das Federelement (18) zwischen dem Filterelement (9) und der Seitenwand (6) des Stiftleistenkörpers (1) in Längsrichtung des Filterelementes erstreckt.

4. Filter-Stecker nach einem der Ansprüche 1 bis 3, **dadurch gekennzeichnet**, daß die seitlichen Führungen (15, 16) für das Filterelement (9) an zwei einander gegenüberliegenden Enden des Filterelementes angeordnet sind.

5. Filter-Stecker nach Anspruch 4, **dadurch gekennzeichnet**, daß die seitlichen Führungen (15, 16) von jeweils zwei Klammern (15a, 15b bzw. 16a, 16b) gebildet sind, welche seitlich voneinander etwa der Breite (B) des Filterelementes (9) entsprechend beabstandet sind.

6. Filter-Stecker nach einem der vorhergehenden Ansprüche, **dadurch gekennzeichnet**, daß die Seitenwand (6) des Stiftleistenkörpers (1) senkrecht zum Kammerboden (7) verläuft und sich der Arm (19) des Federelementes (18) in seiner Längsrichtung parallel zur Seitenwand (6) erstreckt.

7. Filter-Stecker nach einem der vorhergehenden Ansprüche, **dadurch gekennzeichnet,** daß das Federelement (18) etwa in der Mitte der Länge des Filterelementes (9) an der Seitenwand (6) angeformt ist und im Bereich eines Endes des Filterelementes an diesem einrastet.

8. Filter-Stecker nach einem der vorhergehenden Ansprüche, **dadurch gekennzeichnet**, daß zwei zueinander in bezug auf die Mitte der Länge des Filterelementes (9) spiegelbildlich an der Seitenwand (6) angeformte, symmetrisch an dem Filterelement einrastende Federelemente (18) vorgesehen sind.

9. Filter-Stecker nach einem der vorhergehenden Ansprüche, **dadurch gekennzeichnet,** daß das Federelement (18) im Querschnitt etwa rechteckig ausgebildet und zum Kammerboden (7) hochkant stehend angeordnet ist.

10. Filter-Stecker nach einem der vorhergehenden Ansprüche, **dadurch gekennzeichnet**, daß die Rastnase (22) des Federelementes (18) hochkant stehend zwischen zwei Steckerstiften (8) angeordnet ist.

11. Filter-Stecker nach einem der vorhergehenden Ansprüche, **dadurch gekennzeichnet**, daß die Einsteckrichtung (17) in der Richtung des Filterelementes (9) gewählt ist, die mit den kleinsten Toleranzen behaftet ist.

12. Filter-Stecker nach einem der vorhergehenden Ansprüche, **dadurch gekennzeichnet**, daß die Rastnase (22) an ihrer Stirnseite mit einer Schräge (23) ausgebildet und der Winkel (α1) zwischen dieser Schräge (23) und der Einsteckrichtung (17) möglichst klein gewählt ist.

13. Filter-Stecker nach einem der vorhergehenden Ansprüche, **dadurch gekennzeichnet,** daß die Einrastkante der Rastnase (22) mit einer Schräge (24) ausgebildet und der Freiwinkel (α2) zwischen dieser Schräge (24) und der Auflagefläche der Rastnase (22) am Filterelement (9) so gewählt ist, daß der Freiwinkel gegen Ausrasten des Filterelementes selbsthemmend wirkt.

14. Filter-Stecker nach einem der vorhergehenden Ansprüche, **dadurch gekennzeichnet,** daß der Abstand (A) zwischen der Seitenwand (6) des Stiftleistenkörpers (1) und dem Arm (19) des Federelementes (18) sowohl auf die nötige Auslenkung als auch auf die Biegefähigkeit des Armes (19) abgestimmt ist.

15. Filter-Stecker nach einem der vorhergehenden Ansprüche, **dadurch gekennzeichnet**, daß das an der Seitenwand (6) des Stiftleistenkörpers (1) angeformte Ende (20) des Armes (19) sowohl im Anschlußbereich an der Seitenwand (6) als auch im Anschlußbereich an dem Arm (19) mit Übergangsradien (26, 27, 28) ausgebildet ist.

16. Filter-Stecker nach einem der vorhergehenden Ansprüche, **dadurch gekennzeichnet**, daß das Filterelement (9) in Einsteckrichtung (17) in seiner Breite (B) eine sich über die gesamte Länge des Filterelementes erstreckende Abstufung (25) aufweist.

17. Filter-Stecker nach einem der Ansprüche 1 bis 15, **dadurch gekennzeichnet**, daß das Filterelement (9) an den Stellen, an welchen eine Rastnase (22) eines Federelementes (18) einrastet, mit einer taschenförmigen Ausnehmung für die Rastnase ausgebildet ist.

## Claims

1. Filter plug having a male strip connector body which is composed of plastic and has a chamber open towards at least one side, having a number of parallel plug pins which are arranged in a grid, enter the chamber from the chamber rear side through a base and emerge on the open side of the chamber, and having at least one filter element, preferably a ferrite body, which has holes matching the grid of the plug pins, is plugged onto the plug pins, and is held in the chamber, without any play in the axial direction of the plug pins, by means of at least one spring element which is integrally formed on the male strip connector body, and is composed of plastic, characterized by the following features:
a) the chamber (3) is constructed with lateral guides (15, 16), which are provided with insertion inclines (11 to 14), for the filter element (9),
b) the spring element (18) is arranged at the side of the filter element (9), on a side wall (6) of the male strip connector body (1), which wall runs transversely with respect to the chamber base (7) and comprises an arm (19), which is sprung transversely with respect to the insertion direction (17) of the filter element (9) and, at its ends (20, 21), is bent approximately at right angles in the opposite direction,
c) one (20) of the bent ends of the arm (19) of the spring element (18) is integrally formed on the side wall (6), and the free bent end (21) of the arm (19) is constructed with a latching tab (22) which projects into the insertion region of the filter element (9), latches in on the filter element (9) when the latter is inserted into the chamber (3) and is plugged onto the plug pins (8), and is arranged and constructed such that it presses the latched-in filter element (9) against the chamber base (7).

2. Filter plug according to Claim 1, characterized in that the filter element (9) is constructed as an integral ferrite body, which is in the form of a strip and is of elongated extent.

3. Filter plug according to Claim 2, characterized in that the spring element (18) extends between the filter element (9) and the side wall (6) of the male strip connector body (1), in the longitudinal direction of the filter element.

4. Filter plug according to one of Claims 1 to 3, characterized in that the lateral guides (15, 16) for the filter element (9) are arranged at two mutually opposite ends of the filter element.

5. Filter plug according to Claim 4, characterized in that the lateral guides (15, 16) are formed by in each case two brackets (15a, 15b and 16a, 16b respectively) which are correspondingly laterally spaced apart from one another by approximately the width (B) of the filter element (9).

6. Filter plug according to one of the preceding claims, characterized in that the side wall (6) of the male strip connector body (1) runs at right angles to the chamber base (7), and the longitudinal direction of the arm (19) of the spring element (18) extends parallel to the side wall (6).

7. Filter plug according to one of the preceding claims, characterized in that the spring element (18) is integrally formed on the side wall (6) approximately in the centre of the length of the filter element (9) and latches in on the filter element in the region of one end of said filter element.

8. Filter plug according to one of the preceding claims, characterized in that two spring elements (18) are provided which are integrally formed, in mirror-image form with respect to one another and to the centre of the length of the filter element (9), on the side wall (6) and latch in on the filter element symmetrically.

9. Filter plug according to one of the preceding claims, characterized in that the spring element (18) is constructed to be approximately rectangular in cross-section, and is arranged standing upright with respect to the chamber base (7).

10. Filter plug according to one of the preceding claims, characterized in that the latching tab (22) of the spring element (18) is arranged standing upright between two plug pins (8).

11. Filter plug according to one of the preceding claims, characterized in that the insertion direction (17) is selected to be in that direction of the filter element (9) which has the smallest tolerances.

12. Filter plug according to one of the preceding claims, characterized in that the latching tab (22) is constructed with an incline (23) on its end face, and the angle (α1) between this incline (23) and the insertion direction (17) is selected to be as small as possible.

13. Filter plug according to one of the preceding claims, characterized in that the latching-in edge of the latching tab (22) is constructed with an incline (24), and the free angle (α2) between this incline (24) and the bearing surface of the latching tab (22) on the filter element (9) is selected such that the free angle acts in a self-locking manner against unlatching of the filter element.

14. Filter plug according to one of the preceding claims, characterized in that the distance (A) between the side wall (6) of the male strip connector body (1) and the arm (19) of the spring element (18) is matched both to the necessary deflection and to the bending capability of the arm (19).

15. Filter plug according to one of the preceding claims, characterized in that the end (20), which is integrally formed on the side wall (6) of the male strip connector body (1), of the arm (19) is constructed with transition radii (26, 27, 28) both in the connecting region to the side wall (6) and in the connecting region to the arm (19).

16. Filter plug according to one of the preceding claims, characterized in that the filter element (9) has a step (25), which extends over the entire length of the filter element, in its width (B) in the insertion direction (17).

17. Filter plug according to one of Claims 1 to 15, characterized in that the filter element (9) is constructed with a pocket-shaped recess for the latching tab at the points at which a latching tab (22) of a spring element (18) latches in.

## Revendications

1. Connecteur-filtre comportant un corps formant barrette à broches en matière plastique, qui comporte une chambre ouverte au moins d'un côté, un certain nombre de broches de connecteur parallèles, disposées suivant un réseau et qui, à partir du côté arrière de la chambre, pénètrent à travers un fond dans la chambre et sortent par le côté ouvert de la chambre, et au moins un élément de filtre, notamment un corps en ferrite, qui comporte des perçages, dans lesquels sont enfichées des broches du connecteur, et qui est retenu dans la chambre sans jeu dans la direction axiale des broches de connecteur , par au moins un élément élastique en matière plastique formé sur le corps formant barrette à broches, caractérisé par les caractéristiques suivants :
a) la chambre (3) est formée par des guides latéraux (15,16) pour l'élément de filtre, qui sont pourvus de biseaux d'entrée (11 à 14),
b) l'élément élastique (18) est disposé sur une paroi latérale (6), qui s'étend transversalement au front (7) de la chambre, du corps formant barrette à broches (1), latéralement par rapport à l'élément de filtre (9), et comprend une branche (19), qui est élastique tansversalement à la direction d'enfichage (17) de l'élément de filtre (9) et qui est coudé sensiblement à angle droit en des sens opposés, à ses extrémités (20,21),
c) l'une des extrémités coudées (20) de la branche (19) de l'élément élastique (18) est formée sur la paroi latérale (6) et l'extrémité coudée libre (21) de la branche (19) est réalisée avec un bec d'encliquetage (22), qui fait saillie dans la zone d'introduction de l'élément de filtre (9) et qui, lorsque l'élément de filtre (9) est inséré dans la chambre (3) et est enfiché sur les broches (8) du connecteur, s'encliquette sur cet élément de filtre et est disposé et agencé de telle sorte qu'il repousse l'élément de filtre encliqueté (9) contre le fond (7) de la chambre.

2. Connecteur-filtre suivant la revendication 1, caractérisé par le fait que l'élément de filtre (9) est réalisé sous la forme d'un corps en ferrite en forme de barrette monobloc de forme allongée.

3. Connecteur-filtre suivant la revendication 2, caractérisé par le fait que l'élément de filtre (18) s'étend entre l'élément de filtre (9) et la paroi latérale (6) du corps formant barrette à broches (1), dans la direction longitudinale de l'élément de filtre.

4. Connecteur-filtre suivant l'une des revendications 1 à 3, caractérisé par le fait que les guides latéraux (15,16) pour l'élément de filtre (9) sont disposés sur deux extrémités mutuellement opposées de l'élément de filtre.

5. Connecteur-filtre suivant la revendication 4, caractérisé par le fait que les guides latéraux (15,16) sont formés par respectivement deux pinces (15a,15b ou 16a,16b), qui sont à une distance latéralement l'une de l'autre qui correspond sensiblement à la largeur (B) de l'élément de filtre (9).

6. Connecteur-filtre suivant l'une des revendications précédentes, caractérisé par le fait que la paroi latérale (6) du corps formant barrette à broches (1) s'étend perpendiculairement au fond (7) de la chambre et que la direction longitudinale de la branche (19) de l'élément élastique (18) est parallèle à la paroi latérale (10).

7. Connecteur-filtre suivant l'une des revendications précédentes, caractérisé par le fait que l'élément élastique (18) est formé sur la paroi latérale (6) sensiblement au milieu de la longueur de l'élément de filtre (2), et s'encliquette sur l'élément de filtre, dans la zone d'une extrémité de ce dernier.

8. Connecteur-filtre suivant l'une des revendications précédentes, caractérisé par le fait qu'il est prévu deux éléments de filtre (18), qui sont formés sur la paroi latérale (6) symétriquement par rapport au milieu de la longueur de l'élément de filtre (9) et qui s'encliquettent symétriquement sur l'élément de filtre.

9. Connecteur-filtre suivant l'une des revendications précédentes, caractérisé par le fait que l'élément de filtre (18) à une section transversale sensiblement rectangulaire et est disposé de manière à être situé de chant par rapport au fond (7) de la chambre.

10. Connecteur-filtre suivant l'une des revendications précédentes, caractérisé par le fait que le bec d'encliquetage (22) de l'élément élastique (17) est disposé de chant entre deux broches (8) du connecteur.

11. Connecteur-filtre suivant l'une des revendications précédentes, caractérisé par le fait que la direction d'enfichage (17) est choisie dans la direction de l'élément de filtre (9), qui est affectée des tolérances les plus faibles.

12. Connecteur-filtre suivant l'une des revendications précédentes, caractérisé par le fait que le bec d'encliquetage (22) comporte un biseau (23) sur sa face frontale et que l'angle (a1) entre ce biseau (23) et la direction d'enfichage (17) est choisi aussi petit que possible.

13. Connecteur-filtre suivant l'une des revendications précédentes, caractérisé par le fait que le bord d'encliquetage du bec d'encliquetage (22) est formé en ayant un biseau (24) et que l'angle libre (a2) entre ce biseau (24) et la surface d'application du bec d'encliquetage (22) sur l'élément de filtre (9) est choisi de telle sorte que l'angle libre a un effet d'autoblocage à l'encontre du désencliquetage de l'élément de filtre.

14. Connecteur-filtre suivant l'une des revendications précédentes, caractérisé par le fait que la distance (A) entre la paroi latérale (6) du corps formant barrette à broches (1) et la branche (19) de l'élément élastique (18) est adaptée aussi bien au débattement qui est nécessaire qu'à la capacité de flexion de la branche (19).

15. Connecteur-filtre suivant l'une des revendications précédentes, caractérisé par le fait que l'extrémité (20) de la branche (19), formée sur la paroi latérale (6) du corps formant barrette à broches (1), comporte des rayons de transition (26,27,28) aussi bien dans la zone de raccordement à la paroi latérale (6) que dans la zone de raccordement de la branche (19).

16. Connecteur-filtre suivant l'une des revendications précédentes, caractérisé par le fait que l'élément de filtre (9) importe dans sa largeur (B) , dans la direction d'enfichage (17), une partie étagée (25) qui s'étend sur toute la longueur de l'élément de filtre.

17. Connecteur-filtre suivant l'une des revendications 1 à 15, caractérisé par le fait que l'élément de filtre (9) comporte un évidement en forme de poche pour le bec d'encliquetage, aux emplacements, où s'encliquette un bec d'encliquetage (22) d'un élément élastique (18).
